# EUROPÄISCHE PATENTSCHRIFT

(11) **EP 3 623 276 B1**
(45) Veröffentlichungstag und Bekanntmachung des Hinweises auf die Patenterteilung: **12.06.2024**
(21) Anmeldenummer: 19192029.7
(22) Anmeldetag: 16.08.2019
(51) Int. Cl.: B63G 8/40, B63G 8/04

(54) **UNTERSEEBOOT MIT DECKELÖFFNUNGSANTRIEB**
SUBMARINE WITH COVER OPENING DRIVE
SOUS-MARIN POURVU D'ENTRAÎNEMENT À OUVERTURE DE COUVERCLE

(30) Priorität: 12.09.2018 DE 102018215489
(43) Veröffentlichungstag der Anmeldung: 18.03.2020
(73) Patentinhaber: thyssenkrupp Marine Systems GmbH, 24143 Kiel (DE); thyssenkrupp AG, 45143 Essen (DE)
(72) Erfinder: Dobrindt, Dirk, 24222 Schwentinental (DE)
(74) Vertreter: thyssenkrupp Intellectual Property GmbH

(56) Entgegenhaltungen:
- EP-B1- 1 798 145
- DE-A1-102009 004 056
- DE-A1-102010 048 629
- DE-C- 301 345

## Beschreibung

Die Erfindung betrifft ein Unterseeboot mit einer Öffnung und einem die Öffnung verschließenden Deckel, wobei der Deckel über einen auf der Rotationsachse des Deckels liegenden Antrieb gedreht werden kann.

Unter einer Öffnung wird im Sinne der Erfindung eine Verbindung zwischen dem Inneren des Unterseeboots, insbesondere dem Inneren des Druckkörpers des Unterseeboots, und dem Umgebungswasserbereich verstanden, wobei der Begriff Öffnung auch die den eigentlich Durchlassraum umschließende Wandung umfassen kann. Es kann sich bei der Wandung um ein Rohr beispielsweise ein Waffenrohr, ein Multifunktionsrohr, eine Schleuse, einen Staubehälter, einen Personenausgang (LUK) und dergleichen handeln. Bei einem Rohr befindet sich in seinem Inneren ein Lagerraum, in welchen eine Waffe, beispielsweise ein Torpedo, Ausrüstungsgegenstände, Taucher oder beliebige andere Dinge verbracht sein können. Das Rohr kann eine weitere Öffnung zum Inneren des Druckkörpers aufweisen, beispielsweise für eine Taucherschleuse oder zum Nachladen bei einem Waffenrohr. Bei einem Multifunktionsrohr kann sogar ein Modul eingebracht sein, welches für die gesamte Dauer des Einsatzes mit dem Inneren des Druckkörpers des Unterseeboots verbunden ist. Ein Rohr kann aber auch nur eine Öffnung aufweisen, beispielsweise um Ausrüstungsgegenstände aufzunehmen, welche beispielsweise von Tauchern im getauchten Zustand entnehmbar sein sollen.

Je höher jedoch die Öffnung angeordnet ist, umso wichtiger ist es, Gewicht zu reduzieren, da ansonsten die Schwerpunktslage des Unterseeboots negativ beeinflusst wird. Dieses ist dem entsprechend am Wichtigsten, wenn die Öffnung im Turm, insbesondere am oberen Ende des Turms angeordnet ist. Je höher der Schwerpunkt liegt, desto instabiler wird das Unterseeboot.

Des Weiteren befinden sich die Lagerstellen von Gestänge im direkten Kontakt mit Seewasser. Durch die dort vorliegende Schubbewegung ist die Gefahr von Schmutzeinzug bei der translatorischen Bewegung groß. Zusätzlich weist der Deckel mit einer Schubstange zusätzlich zwei Drehpunkte auf, die gleichfalls dem Seewasser ausgesetzt sind. Um diese funktionsfähig zu halten, müssen zwei separate Schmierfettversorgungsleitungen installiert werden, damit ein dauerhafter Betrieb gewährleistet ist.

Aus der DE 301 345 C ist ein Lukendeckel für Tauchboote mit einem Drehgelenk im Bootsinneren bekannt.

Aus der DE 10 2010 048629 A1 ist ein verschließbarer Deckel mit einer Auftrieb erzeugenden Tasche bekannt.

Aus der DE 10 2009 004056 A1 ist eine Schleuse mit einem äußeren Deckel mit einem Antrieb bekannt.

Aufgabe der Erfindung ist es, einen Öffnungsmechanismus zum Öffnen und Schließen eines Deckels einer Öffnung bereitzustellen, welcher auch bei hoher Anordnung in einem Unterseeboot eine möglichst geringe Verschlechterung der Stabilität zur Folge hat.

Gelöst wird diese Aufgabe durch ein Unterseeboot mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Unterseeboot weist wenigstens eine erste Öffnung zwischen dem Inneren des Unterseeboots und dem Umgebungswasserbereich auf. Die Umgebung ist im getauchten Zustand Wasser, im aufgetauchten Zustand kann die Öffnung aber auch Überwasser angeordnet sein. Die erste Öffnung ist mit einem ersten Deckel verbunden. Die erste Öffnung ist mit dem ersten Deckel verschließbar. Der erste Deckel ist um eine erste Rotationsachse drehbar gelagert.

Das Unterseeboot weist einen ersten ersten Rotationsantrieb und einen zweiten ersten Rotationsantrieb auf, wobei der erste erste Rotationsantrieb und der zweite erste Rotationsantrieb auf der ersten Rotationsachse angeordnet sind. Der erste erste Rotationsantrieb und der zweite erste Rotationsantrieb sind auf gegenüberliegenden Seiten des ersten Deckels der ersten Rotationsachse angeordnet. Der erste erste Rotationsantrieb und der zweite erste Rotationsantrieb sind zur Drehung des ersten Deckels um die erste Rotationsachse ausgebildet und sind hierzu mit der ersten Öffnung und dem ersten Deckel verbunden.

Ein Rotationsantrieb kann aktiv eine Öffnungsbewegung und eine Schließbewegung des Deckels bewegen. Ein Rotationsantrieb ist aktiv in der Lage, eine gezielte Drehbewegung zu erzeugen. Ein Rotationsantrieb ist erfindungsgemäß elektrisch, pneumatisch oder hydraulisch betrieben.

Durch die Anordnung von zwei Rotationsantrieben auf der Rotationsachse werden zwei wesentliche Dinge erreicht. Zum einen müssen lediglich Ansteuerleitungen zu den Rotationsantrieben geführt werden. Die bisher üblichen Gestänge und Hydraulikzylinder entfallen, Gewicht wird so deutlich reduziert. Der Nachteil ist dadurch, dass der erste erste Rotationsantrieb und der zweite erste Rotationsantrieb sich nicht im Inneren befinden und somit den Umgebungsbedingungen, insbesondere Seewasser, ausgesetzt sind, weshalb eine solche Anordnung bis heute vermieden wurde. Der Gewinn an Stabilität hat sich jedoch als vorteilhaft erwiesen.

Bei der Verwendung eines Drehantriebs befindet sich an einem Drehantrieb nur eine Dichtstelle, die zwischen dem Gehäuse und der rotierenden Welle liegt. Dieses reduziert die Stellen, an welchen Seewasser angreifen kann. Der Drehantrieb kann sowohl hydraulisch, pneumatisch als auch elektrisch ausgelegt sein.

In einer weiteren Ausführungsform der Erfindung weist die Normale der ersten Öffnung einen Winkel von weniger als 45 ° zur Senkrechten auf, wobei die Senkrechte rechtwinklig zur Längsachse des Unterseeboots angeordnet ist. Bevorzugt weist die Normale der ersten Öffnung einen Winkel von weniger als 15 ° zur Senkrechten auf, besonders bevorzugt ist die Längsrichtung der ersten Öffnung senkrecht angeordnet.

In einer weiteren Ausführungsform der Erfindung weist das Unterseeboot einen Turm auf, wobei die erste Öffnung im Bereich des Turmes angeordnet ist.

In einer weiteren Ausführungsform der Erfindung ist der erste erste Rotationsantrieb über eine erste erste Kupplung mit dem ersten Deckel verbunden und der zweite erste Rotationsantrieb ist über eine zweite erste Kupplung mit dem ersten Deckel verbunden. Diese Ausführung ist vorteilhaft um im Falle des Ausfalls eines Rotationsantriebes diesen abzutrennen, damit der andere, noch funktionsfähige Rotationsantrieb nicht auch die Kraft zur Rotation des defekten Rotationsantriebs mit aufbringen muss.

In einer weiteren Ausführungsform der Erfindung ist der Hydraulikdrehantrieb so ausgelegt, dass die erste erste Kupplung gleichfalls über den Hydraulikkreis des Antriebes versorgt wird. Wenn der Antrieb versagt und in Folge der Hydraulikkreis kurzgeschlossen wird, fällt der Hydraulikdruck an der ersten ersten Kupplung ab und es wird ausgekuppelt. Vorzugsweise verbindet eine zentrale Welle die Deckeldrehachse mit dem Drehantrieb, wobei kein Haltemoment aufrechterhalten wird. Hierdurch kann der Deckel frei drehen.

In einer weiteren Ausführungsform der Erfindung liegt die Querschnittsfläche der ersten Öffnung in einer ersten Ebene, wobei die Rotationsachse in der ersten Ebene liegt.

In einer weiteren alternativen Ausführungsform der Erfindung liegt die Querschnittsfläche der ersten Öffnung in einer ersten Ebene, wobei die Rotationsachse oberhalb der ersten Ebene angeordnet ist.

In einer weiteren Ausführungsform der Erfindung weist die erste Öffnung einen ersten Pressring zur Verriegelung des ersten Deckels auf, wobei der erste Pressring eine Auslassung im Bereich der ersten Rotationsachse aufweist.

Erfindungsgemäß wird der erste erste Rotationsantrieb hydraulisch, pneumatisch oder elektrisch angetrieben und der zweite erste Rotationsantrieb wird hydraulisch, pneumatisch oder elektrisch angetrieben. Im Falle eines hydraulischen Antriebs mit Hydrauliköl kann das Hydrauliköl auch Schmierfunktion mit übernehmen. Für elektrische betriebene Antriebe sind Servomotoren bevorzugt.

In einer weiteren Ausführungsform der Erfindung ist die erste Rotationsachse in Längsrichtung des Unterseeboots angeordnet. Diese Anordnung hat sich als vorteilhaft zur Öffnung des Deckels bei Fahrt im getauchten Zustand erwiesen.

In einer weiteren Ausführungsform der Erfindung weist das Unterseeboot wenigstens eine zweite Öffnung zur Umgebung aufweist, wobei die zweite Öffnung mit einem zweiten Deckel verbunden ist, wobei die zweite Öffnung mit dem zweiten Deckel verschließbar ist. Der zweite Deckel ist um eine zweite Rotationsachse drehbar gelagert. Das Unterseeboot weist einen ersten zweiten Rotationsantrieb und einen zweiten zweiten Rotationsantrieb auf, wobei der erste zweite Rotationsantrieb und der zweite zweite Rotationsantrieb auf der zweiten Rotationsachse angeordnet sind. Der erste zweite Rotationsantrieb und der zweite zweite Rotationsantrieb sind auf gegenüberliegenden Seiten des zweiten Deckels der zweiten Rotationsachse angeordnet. Der erste zweite Rotationsantrieb und der zweite zweite Rotationsantrieb sind zur Drehung des zweiten Deckels um die zweite Rotationsachse ausgebildet und sind hierzu mit der zweiten Öffnung und dem zweiten Deckel verbunden.

Selbstverständlich kann ein Unterseeboot auch mehr als zwei Öffnungen mit erfindungsgemäßen Öffnungsmechanismen aufweisen.

In einer weiteren Ausführungsform der Erfindung sind die erste Öffnung und die zweite Öffnung in Längsrichtung des Unterseeboots hintereinander angeordnet und die Drehrichtung des ersten Deckels und die Drehrichtung des zweiten Deckels sind entgegengesetzt.

Nachfolgend ist das erfindungsgemäße Unterseeboot anhand eines in den Zeichnungen dargestellten Ausführungsbeispiels näher erläutert.
Fig. 1 Unterseeboot mit einer ersten Öffnung
Fig. 2 Deckel im geöffneten Zustand
Fig. 3 Deckel im geschlossenen Zustand

In Fig. 1 zeigt ein Unterseeboot 10 mit einer ersten Öffnung. Die erste Öffnung ist mit einem ersten Deckel 30 verschlossen. Die erste Öffnung ist so angeordnet, dass diese am oberen Ende des Turmes endet und das Innere des Unterseeboots 20 mit dem Umgebungswasserbereich verbindet. Beispielsweise kann es sich um eine Taucherschleuse handeln, in welcher entsprechend Taucherausrüstung zum Ausschleusen gelagert oder ausgebracht wird.

Fig. 2 zeigt den ersten Deckel 30 in geöffneter Stellung und Fig. 3 in geschlossener Stellung. Der Deckel 30 ist am oberen Ende der ersten Öffnung 22 befestigt und kann um die Rotationsachse 70 mit Hilfe der beiden Rotationsantriebe 60 gedreht werden. Im geschlossenen Zustand greift der Deckel 30 in den Pressring 24 ein und wird durch Rotation verriegelt.

### Bezugszeichen

- 10: Unterseeboot
- 20: Innere des Unterseeboots
- 22: oberes Ende der ersten Öffnung
- 24: Pressring
- 30: erster Deckel
- 60: Rotationsantrieb
- 70: Rotationsachse

## Patentansprüche

1. Unterseeboot (10) mit wenigstens einer ersten Öffnung zwischen dem Inneren des Unterseeboots (20) und dem Umgebungswasserbereich, wobei die erste Öffnung mit einen ersten Deckel (30) verbunden ist, wobei die erste Öffnung mit dem ersten Deckel (30) verschließbar ist, wobei der erste Deckel (30) um eine erste Rotationsachse (70) drehbar gelagert ist, wobei das Unterseeboot (10) einen ersten ersten Rotationsantrieb (60) aufweist, wobei der erste erste Rotationsantrieb (60) auf der ersten Rotationsachse (70) angeordnet ist, wobei der erste erste Rotationsantrieb (60) zur Drehung des ersten Deckels (30) um die erste Rotationsachse (70) ausgebildet ist und hierzu mit der ersten Öffnung und dem ersten Deckel (30) verbunden ist, wobei der erste erste Rotationsantrieb (60) hydraulisch, pneumatisch oder elektrisch angetrieben wird, **dadurch gekennzeichnet, dass** das Unterseeboot (10) einen zweiten ersten Rotationsantrieb (60) aufweist, wobei der zweite erste Rotationsantrieb (60) auf der ersten Rotationsachse (70) angeordnet ist, wobei der erste erste Rotationsantrieb (60) und der zweite erste Rotationsantrieb (60) auf gegenüberliegenden Seiten des ersten Deckels (30) der ersten Rotationsachse (70) angeordnet sind, wobei der zweite erste Rotationsantrieb (60) zur Drehung des ersten Deckels (30) um die erste Rotationsachse (70) ausgebildet ist und hierzu mit der ersten Öffnung und dem ersten Deckel (30) verbunden ist, wobei der zweite erste Rotationsantrieb (60) hydraulisch, pneumatisch oder elektrisch angetrieben wird.

2. Unterseeboot (10) nach Anspruch 1, **dadurch gekennzeichnet, dass** die Normale der ersten Öffnung einen Winkel von weniger als 45 ° zur Senkrechten aufweist.

3. Unterseeboot (10) nach einem der vorstehenden Ansprüche, **dadurch gekennzeichnet, dass** das Unterseeboot (10) einen Turm aufweist, wobei die erste Öffnung im Bereich des Turmes angeordnet ist.

4. Unterseeboot (10) nach einem der vorstehenden Ansprüche, **dadurch gekennzeichnet, dass** der erste erste Rotationsantrieb (60) über eine erste erste Kupplung mit dem ersten Deckel (30) verbunden ist, wobei der zweite erste Rotationsantrieb (60) über eine zweite erste Kupplung mit dem ersten Deckel (30) verbunden ist.

5. Unterseeboot (10) nach einem der vorstehenden Ansprüche, **dadurch gekennzeichnet, dass** die Querschnittsfläche der ersten Öffnung in einer ersten Ebene liegt, wobei die Rotationsachse (70) in der ersten Ebene liegt.

6. Unterseeboot (10) nach einem der vorstehenden Ansprüche, **dadurch gekennzeichnet, dass** die erste Öffnung einen ersten Pressring (24) zur Verriegelung des ersten Deckels (30) aufweist, wobei der erste Pressring (24) eine Auslassung im Bereich der ersten Rotationsachse (70) aufweist.

7. Unterseeboot (10) nach einem der vorstehenden Ansprüche, **dadurch gekennzeichnet, dass** die erste Rotationsachse (70) in Längsrichtung des Unterseeboots angeordnet ist.

8. Unterseeboot (10) nach einem der vorstehenden Ansprüche, **dadurch gekennzeichnet, dass** das Unterseeboot (10) wenigstens eine zweite Öffnung zur Umgebung aufweist, wobei die zweite Öffnung mit einen zweiten Deckel (50) verbunden ist, wobei die zweite Öffnung mit dem zweiten Deckel (50) verschließbar ist, wobei der zweite Deckel (50) um eine zweite Rotationsachse (70) drehbar gelagert ist, wobei das Unterseeboot (10) einen ersten zweiten Rotationsantrieb (60) und einen zweiten zweiten Rotationsantrieb (60) aufweist, wobei der erste zweite Rotationsantrieb (60) und der zweite zweite Rotationsantrieb (60) auf der zweiten Rotationsachse (70) angeordnet sind, wobei der erste zweite Rotationsantrieb (60) und der zweite zweite Rotationsantrieb (60) auf gegenüberliegenden Seiten des zweiten Deckels (50) der zweiten Rotationsachse (70) angeordnet sind, wobei der erste zweite Rotationsantrieb (60) und der zweite zweite Rotationsantrieb (60) zur Drehung des zweiten Deckels (50) um die zweite Rotationsachse (70) ausgebildet sind und hierzu mit der zweiten Öffnung und dem zweiten Deckel (50) verbunden sind.

9. Unterseeboot (10) nach Anspruch 8, **dadurch gekennzeichnet, dass** die erste Öffnung und die zweite Öffnung in Längsrichtung des Unterseeboots (10) hintereinander angeordnet sind und wobei die Drehrichtung des ersten Deckels (30) und die Drehrichtung des zweiten Deckels (50) entgegengesetzt sind.

## Claims

1. Submarine (10) with at least one first opening between the interior of the submarine (20) and the surrounding water area, wherein the first opening is connected to a first cover (30), wherein the first opening can be closed with the first cover (30), wherein the first cover (30) is mounted rotatably about a first axis of rotation (70) , wherein the submarine (10) has a first first rotational drive (60) wherein the first first rotary drive (60) is arranged on the first axis of rotation (70), wherein the first first rotary drive (60) is designed to rotate the first cover (30) about the first axis of rotation (70) and is connected to the first opening and the first cover (30) for this purpose, wherein the first first rotary drive (60) is driven hydraulically, pneumatically or electrically, pneumatically or electrically driven, **characterised in that** the submarine (10) has a second first rotary drive (60), the second first rotary drive (60) being arranged on the first axis of rotation (70), the first first rotary drive (60) and the second first rotary drive (60) being arranged on opposite sides of the first cover (30) of the first axis of rotation (70), wherein the second first rotary drive (60) is designed to rotate the first lid (30) about the first axis of rotation (70) and is connected to the first opening and the first lid (30) for this purpose, wherein the second first rotary drive (60) is driven hydraulically, pneumatically or electrically.

2. Submarine (10) according to claim 1, **characterised in that** the normal of the first opening has an angle of less than 45° to the vertical.

3. Submarine (10) according to one of the preceding claims, **characterised in that** the submarine (10) has a turret, the first opening being arranged in the region of the turret.

4. Submarine (10) according to one of the preceding claims, **characterised in that** the first first rotary drive (60) is connected to the first cover (30) via a first first coupling, wherein the second first rotary drive (60) is connected to the first cover (30) via a second first coupling.

5. Submarine (10) according to one of the preceding claims, **characterised in that** the cross-sectional area of the first opening lies in a first plane, wherein the axis of rotation (70) lies in the first plane.

6. Submarine (10) according to one of the preceding claims, **characterised in that** the first opening has a first press ring (24) for locking the first cover (30), wherein the first press ring (24) has a recess in the region of the first axis of rotation (70).

7. Submarine (10) according to one of the preceding claims, **characterised in that** the first axis of rotation (70) is arranged in the longitudinal direction of the submarine.

8. Submarine (10) according to one of the preceding claims, **characterised in that** the submarine (10) has at least one second opening to the environment, the second opening being connected to a second cover (50), the second opening being closable with the second cover (50), the second cover (50) being mounted rotatably about a second axis of rotation (70), the submarine (10) having a first second rotational drive (60) and a second second rotational drive (60), wherein the first second rotational drive (60) and the second second rotational drive (60) are arranged on the second rotation axis (70), wherein the first second rotational drive (60) and the second second rotational drive (60) are arranged on opposite sides of the second cover (50) of the second rotation axis (70), wherein the first second rotation drive (60) and the second second rotation drive (60) are designed to rotate the second lid (50) about the second axis of rotation (70) and are connected to the second opening and the second lid (50) for this purpose.

9. Submarine (10) according to claim 8, **characterised in that** the first opening and the second opening are arranged one behind the other in the longitudinal direction of the submarine (10) and wherein the direction of rotation of the first cover (30) and the direction of rotation of the second cover (50) are opposite.

## Revendications

1. Sous-marin (10) avec au moins une première ouverture entre l'intérieur du sous-marin (20) et la zone d'eau environnante, dans lequel la première ouverture est reliée à un premier couvercle (30), dans lequel la première ouverture peut être fermée avec le premier couvercle (30), dans lequel le premier couvercle (30) est monté rotatif autour d'un premier axe de rotation (70) , dans lequel le sous-marin (10) possède un premier entraînement rotatif (60) dans lequel le premier entraînement rotatif (60) est disposé sur le premier axe de rotation (70), dans lequel le premier entraînement rotatif (60) est conçu pour faire tourner le premier couvercle (30) autour du premier axe de rotation (70) et est relié à la première ouverture et au premier couvercle (30) à cette fin, dans lequel le premier entraînement rotatif (60) est actionné hydrauliquement, pneumatiquement ou électriquement, pneumatiquement ou électriquement, pneumatiquement ou électriquement, pneumatiquement ou électriquement, pneumatiquement ou électriquement, pneumatique ou électrique, pneumatique ou électrique, **caractérisé en ce que** le sous-marin (10) a un deuxième premier entraînement rotatif (60), le deuxième premier entraînement rotatif (60) étant disposé sur le premier axe de rotation (70), le premier premier entraînement rotatif (60) et le deuxième premier entraînement rotatif (60) étant disposés sur les côtés opposés du premier couvercle (30) du premier axe de rotation (70), dans lequel le second premier entraînement rotatif (60) est conçu pour faire tourner le premier couvercle (30) autour du premier axe de rotation (70) et est relié à la première ouverture et au premier couvercle (30) à cette fin, dans lequel le second premier entraînement rotatif (60) est entraîné hydrauliquement, pneumatiquement ou électriquement.

2. Sous-marin (10) selon la revendication 1, **caractérisé par le fait que** la normale de la première ouverture a un angle inférieur à 45° par rapport à la verticale.

3. Sous-marin (10) selon l'une des revendications précédentes, **caractérisé en ce que** le sous-marin (10) comporte une tourelle, la première ouverture étant disposée au niveau de la tourelle.

4. Sous-marin (10) selon l'une des revendications précédentes, **caractérisé par le fait que** le premier premier entraînement rotatif (60) est relié au premier couvercle (30) par un premier accouplement, le second premier entraînement rotatif (60) étant relié au premier couvercle (30) par un second accouplement.

5. Sous-marin (10) selon l'une des revendications précédentes, **caractérisé en ce que** la section transversale de la première ouverture se situe dans un premier plan, l'axe de rotation (70) se situant dans le premier plan.

6. Sous-marin (10) selon l'une des revendications précédentes, **caractérisé en ce que** la première ouverture comporte un premier anneau de pression (24) pour verrouiller le premier couvercle (30), dans lequel le premier anneau de pression (24) comporte un renfoncement dans la région du premier axe de rotation (70).

7. Sous-marin (10) selon l'une des revendications précédentes, **caractérisé en ce que** le premier axe de rotation (70) est disposé dans la direction longitudinale du sous-marin.

8. Sous-marin (10) selon l'une des revendications précédentes, **caractérisé en ce que** le sous-marin (10) possède au moins une deuxième ouverture vers l'environnement, la deuxième ouverture étant reliée à un deuxième couvercle (50), la deuxième ouverture pouvant être fermée par le deuxième couvercle (50), le deuxième couvercle (50) étant monté rotatif autour d'un deuxième axe de rotation (70), le sous-marin (10) possédant un premier deuxième entraînement rotatif (60) et un deuxième deuxième entraînement rotatif (60), dans lequel le premier deuxième entraînement de rotation (60) et le deuxième entraînement de rotation (60) sont disposés sur le deuxième axe de rotation (70), dans lequel le premier deuxième entraînement de rotation (60) et le deuxième entraînement de rotation (60) sont disposés sur les côtés opposés du deuxième couvercle (50) du deuxième axe de rotation (70), dans lequel le premier deuxième entraînement de rotation (60) et le deuxième entraînement de rotation (60) sont conçus pour faire tourner le deuxième couvercle (50) autour du deuxième axe de rotation (70) et sont reliés à la deuxième ouverture et au deuxième couvercle (50) à cette fin.

9. Sous-marin (10) selon la revendication 8, **caractérisé en ce que** la première ouverture et la seconde ouverture sont disposées l'une derrière l'autre dans la direction longitudinale du sous-marin (10) et **en ce que** le sens de rotation du premier couvercle (30) et le sens de rotation du second couvercle (50) sont opposés.
